# EUROPÄISCHE PATENTSCHRIFT

(11) **EP 3 234 357 B1**
(45) Veröffentlichungstag und Bekanntmachung des Hinweises auf die Patenterteilung: **01.05.2019**
(21) Anmeldenummer: 15787968.5
(22) Anmeldetag: 27.10.2015
(51) Int. Cl.: F04B 1/04, F04D 29/046, F02M 59/44, F02M 55/00, F04B 53/16

(54) **HOCHDRUCKPUMPE SOWIE VERFAHREN ZUR HERSTELLUNG EINER HOCHDRUCKPUMPE**
HIGH-PRESSURE PUMP AND METHOD FOR PRODUCING A HIGH-PRESSURE PUMP
POMPE À HAUTE PRESSION ET PROCÉDÉ DE FABRICATION D'UNE POMPE À HAUTE PRESSION

(30) Priorität: 15.12.2014 DE 102014225794
(43) Veröffentlichungstag der Anmeldung: 25.10.2017
(73) Patentinhaber: Robert Bosch GmbH, 70442 Stuttgart (DE)
(72) Erfinder: TUECHERT, Carsten, 70199 Stuttgart (DE); LAMM, Marco, 71229 Leonberg (DE)
(86) Internationale Anmeldenummer: PCT/EP2015/074880
(87) Internationale Veröffentlichungsnummer: WO 2016/096210

(56) Entgegenhaltungen:
- EP-A1- 2 639 444
- DE-A1- 10 322 598
- DE-A1-102008 020 330
- DE-A1-102010 041 213
- DE-A1-102010 041 425
- DE-A1-102011 084 486

## Beschreibung

Die Erfindung betrifft eine Hochdruckpumpe für ein Kraftstoffeinspritzsystem, insbesondere ein Common-Rail-Einspritzsystem, mit den Merkmalen des Oberbegriffs des Anspruchs 1. Ferner betrifft die Erfindung ein Verfahren zur Herstellung einer solchen Hochdruckpumpe.

Eine Hochdruckpumpe für ein Kraftstoffeinspritzsystem dient der Förderung von Kraftstoff auf Hochdruck. Eine als Radialkolbenpumpe ausgelegte Hochdruckpumpe umfasst hierzu mindestens ein Pumpenelement mit einem hubbeweglichen Pumpenkolben, der über eine Stößelbaugruppe an einem Nocken oder Exzenter einer Antriebswelle abgestützt ist, so dass die Rotation der Antriebswelle in eine Hubbewegung des Pumpenkolbens umgesetzt wird.

### Stand der Technik

Eine als Radialkolbenpumpe ausgelegte Hochdruckpumpe für ein Kraftstoffeinspritzsystem, insbesondere ein Common-Rail-Einspritzsystem, geht beispielhaft aus der Offenlegungsschrift DE 10 2010 041 213 A1 hervor. Die bekannte Hochdruckpumpe umfasst ein Gehäuse, in dem in einem Triebwerksraum wenigstens eine Antriebswelle gelagert ist, sowie ein Hochdruckgehäuse, in dem ein Hochdruckarbeitsraum ausgebildet ist. Das Hochdruckgehäuse weist einen Fortsatz auf, der in eine Zylinderbohrung des Gehäuses eingreift. In einer Zylinderbohrung des Fortsatzes ist ein Pumpenkolben aufgenommen, wobei ein Ende des Pumpenkolbens zur Verbindung mit einer in der Aufnahmeöffnung des Hauptgehäuses hubbeweglich aufgenommenen Stößelbaugruppe über den Fortsatz des Hochdruckgehäuses vorsteht. Über die Stößelbaugruppe ist der Pumpenkolben an einem Nocken der Antriebswelle abgestützt. Das Gehäuse der Hochdruckpumpe besteht aus einem metallischen Grundskelett, das mit einer Ummantelung aus Kunststoff umspritzt oder umgossen ist. Das metallische Grundskelett umfasst eine die Zylinderbohrung umgebende Buchse zur Führung des Stößelkörpers der Stößelbaugruppe. Die Ummantelung aus Kunststoff ist bei dieser Hochdruckpumpe direkt auf das metallische Grundskelett aufgebracht und eine hydraulische Verbindung der zur Führung des Stößelkörpers dienenden Zylinderbohrung mit dem Triebwerksraum kann nur durch den Stößelkörper erfolgen. Durch die Hubbewegung des Stößelkörpers in der Buchse entsteht Reibwärme, die über die Buchse und das Grundskelett des Gehäuses nur schlecht abgeleitet werden kann.

Durch die DE 10 2011 084 486 A1 ist eine Hochdruckpumpe bekannt, die eine Stößelbaugruppe mit einem Stößelkörper aufweist, der in einer Zylinderbohrung eines Gehäuses der Hochdruckpumpe geführt ist. Der Stößelkörper weist in seinem Außenmantel in Längsrichtung verlaufende Kanäle in Form von Nuten auf. Durch die Nuten ist die zur Führung des Stößelkörpers dienende Zylinderbohrung mit dem Triebwerksraum verbunden, jedoch ist keine Durchströmung des Gehäuses ermöglicht, so dass auch hier die entstehende Reibwärme nur schlecht abgeleitet werden kann.

Ausgehend von dem vorstehend genannten Stand der Technik liegt der vorliegenden Erfindung die Aufgabe zugrunde, eine Hochdruckpumpe für ein Kraftstoffeinspritzsystem, insbesondere ein Common-Rail-Einspritzsystem, anzugeben, welche bei zugleich einfacher und damit kostengünstiger Fertigung einen Ausgleich der sich im Betrieb der Hochdruckpumpe ändernden hydraulischen Volumen- und Druckverhältnisse in der Zylinderbohrung zu ermöglichen. Ferner soll eine Hochdruckpumpe angegeben werden, die eine hohe Funktionssicherheit besitzt.

Zur Lösung der Aufgabe wird die Hochdruckpumpe mit den Merkmalen des Anspruchs 1 vorgeschlagen. Ferner wird ein Verfahren zur Herstellung einer solchen Hochdruckpumpe angegeben. Vorteilhafte Weiterbildungen der Erfindung sind den jeweiligen Unteransprüchen zu entnehmen.

### Offenbarung der Erfindung

Die für ein Kraftstoffeinspritzsystem, insbesondere ein Common-Rail-Einspritzsystem, vorgeschlagene Hochdruckpumpe umfasst ein Gehäuseteil, das zumindest teilweise aus Kunststoff gefertigt ist und einen Triebwerksraum ausbildet, wobei in den Triebwerksraum eine Zylinderbohrung mündet, in welcher eine Buchse zur Führung eines Stößelkörpers einer Stößelbaugruppe aufgenommen ist. Erfindungsgemäß ist im Gehäuseteil mindestens ein Kanal ausgebildet, über den die Zylinderbohrung mit dem Triebwerksraum oder einer weiteren Zylinderbohrung hydraulisch verbunden ist. Der Kanal besitzt die Aufgabe, die sich im Betrieb der Hochdruckpumpe permanent ändernden hydraulischen Volumen- und Druckverhältnisse in der Zylinderbohrung bzw. im Triebwerksraum auszugleichen, die insbesondere über die Hubbewegung des Pumpenkolbens und der Stößelbaugruppe verursacht werden. Der Kanal ist unmittelbar angrenzend an die Buchse im Gehäuseteil ausgebildet. Das heißt, dass bevorzugt die Buchse den Kanal nach radial innen begrenzt. Die Buchse ist somit bereichsweise von Kraftstoff umströmt. Die Kraftstoffumströmung der Buchse fördert den Kraftstoffaustausch und damit eine gezielte Abführung der Reibwärme, die aufgrund der Hubbewegung des Stößelkörpers in der Buchse entsteht.

Ergänzend wird vorgeschlagen, dass sich der Kanal zumindest über die gesamte Höhe der Buchse erstreckt. Das heißt, dass der Kanal auch länger als die Höhe bzw. axiale Erstreckung der Buchse ausgebildet sein kann. Der sich über die Buchse hinaus erstreckende Teil des Kanals wird in diesem Fall nicht radial innen von der Buchse begrenzt, so dass der Kanal zur Zylinderbohrung hin offen bleibt. Der Kanal kann auf diese Weise völlig gerade verlaufend ausgebildet werden, was die Herstellung des Kanals vereinfacht.

Bevorzugt ist die Buchse aus Metall und/oder Kunststoff gefertigt. Beide Werkstoffe können mit Kunststoff umspritzt oder umgossen, um eine feste Verbindung der Buchse mit dem Gehäuseteil herzustellen. Ferner kann eine Führungsfunktion sowohl über einen Buchse aus Metall, als auch über eine Buchse aus Kunststoff realisiert werden. Die Werkstoffe Metall und Kunststoff können auch kombiniert zur Ausbildung der Buchse eingesetzt werden. Vorzugsweise sind mehrere hydraulische Verbindungskanäle im Gehäuseteil ausgebildet, die in gleichem Winkelabstand zueinander um die Buchse herum angeordnet sind. Dadurch kann die im Führungsbereich entstehende Reibwärme noch besser abgeführt werden. Ferner werden Umpumpverluste verringert, da der verdrängte Kraftstoff weniger stark gedrosselt und/oder umgelenkt wird.

Gemäß einer bevorzugten Ausgestaltung der Erfindung ist im Triebwerksraum eine Antriebswelle mit einem Nocken oder Exzenter aufgenommen, an dem die Stößelbaugruppe abgestützt ist, so dass über die Rotation der Antriebswelle ein mit der Stößelbaugruppe verbundener Pumpenkolben in einer Hubbewegung antreibbar ist. Das heißt, dass die erfindungsgemäße Hochdruckpumpe bevorzugt als Radialkolbenpumpe ausgebildet ist und mindestens ein Pumpenelement mit einem hubbeweglichen Pumpenkolben besitzt. Bei nur einem Pumpenelement ist vorzugsweise mindestens ein hydraulischer Verbindungkanal vorgesehen, der die Zylinderbohrung mit dem Triebwerksraum verbindet. Sind mehrere Pumpenelemente vorgesehen, bildet das Gehäuseteil auch mehrere Zylinderbohrungen aus. Der mindestens eine Kanal ist dann bevorzugt derart angeordnet, dass er die Zylinderbohrungen untereinander hydraulisch verbindet.

Zur Lösung der eingangs genannten Aufgabe wird ferner ein Verfahren zur Herstellung einer erfindungsgemäßen Hochdruckpumpe vorgeschlagen. Bei diesem Verfahren wird die Buchse zur Führung des Stößelkörpers während eines Spritzgießprozesses zur Herstellung oder Fertigstellung des Gehäuseteils mit Kunststoff umspritzt oder umgossen. Die Verbindung der Buchse mit dem Gehäuseteil erfolgt demnach in einem Arbeitsschritt mit der Herstellung bzw. Fertigstellung des Gehäuseteils der Hochdruckpumpe. Dies wirkt sich zeit- und kostensparend aus. Zudem kann die Lage der Buchse in Bezug auf das Gehäuseteil beim Umspritzen bzw. Umgießen genau festgelegt werden, so dass aufwendige Nachbearbeitungsschritte, beispielsweise zur Behebung von Winkelfehlern, entfallen. Dies hat ferner zur Folge, dass etwaige im Kunststoff enthaltene Füllstoffe nicht freigelegt werden, sondern eine die Füllstoffe abdeckende, wenige Mikrometer dicke Gusshaut aus Kunststoff erhalten bleibt. Diese kann sich im Betrieb der Hochdruckpumpe als verschleißmindernd auswirken. Während des Spritzgießprozesses zur Herstellung oder Fertigstellung des Gehäuseteils wird außerdem der mindestens eine Kanal ausgebildet, der die Zylinderbohrung mit dem Triebwerksraum oder einer weiteren Zylinderbohrung hydraulisch verbindet. Die Ausbildung des Kanals erfordert somit keinen weiteren Arbeitsschritt, insbesondere keine Nachbearbeitung, welche zeit- und kostenintensiv ist. Ferner ist sichergestellt, dass eine Füllstoffe abdeckende Gusshaut erhalten bleibt. Weiterhin entfällt eine Reinigung des Kanals, die in der Regel erforderlich ist, wenn der Kanal mittels Zerspanung hergestellt worden ist.

Um eine exakte Positionierung der Buchse innerhalb einer Spritzgussform oder innerhalb einer Ausnehmung des Gehäuseteils zu ermöglichen, wird vorgeschlagen, dass die Buchse vor dem Umspritzen oder Umgießen mit Kunststoff auf einem Werkzeug, insbesondere auf einem Schiebeelement, fixiert wird.

Eine bevorzugte Ausführungsform der Erfindung wird nachfolgend anhand der einzigen beigefügten Zeichnung näher erläutert. Diese zeigt eine erfindungsgemäße Hochdruckpumpe in einem schematischen Längsschnitt.

### Ausführliche Beschreibung der Zeichnung

Die in der Figur dargestellte Hochdruckpumpe umfasst ein Gehäuseteil 1 aus Kunststoff, das einen Triebwerksraum 2 zur Aufnahme einer Antriebswelle 8 ausbildet. In den Triebwerksraum 2 mündet eine Zylinderbohrung 3, in welcher eine Stößelbaugruppe 6 sowie eine Buchse 4 zur Führung eines Stößelkörpers 5 der Stößelbaugruppe 6 aufgenommen sind. Die Stößelbaugruppe 6 ist über einen Federteller 11 mit einem Pumpenkolben 10 verbunden. An dem Federteller 11 ist eine Druckfeder 12 abgestützt, deren Federkraft die Stößelbaugruppe 6 in Richtung eines Nockens 9 der Antriebswelle 8 vorspannt. Bei einer Drehbewegung der Antriebswelle 8 hebt und senkt sich die Stößelbaugruppe 6 und mit ihr der Pumpenkolben 10.

Neben dem Gehäuseteil 1 umfasst die dargestellte Hochdruckpumpe ein weiteres Gehäuseteil in Form eines Flanschbauteils 13, das eine Lagerbohrung 14 zur drehbaren Lagerung der Antriebswelle 8 besitzt. Darüber hinaus ist ein als Zylinderkopf 15 ausgebildetes weiteres Gehäuseteil vorgesehen, das einen in die Zylinderbohrung 3 des ersten Gehäuseteils 1 eingreifenden hohlzylinderförmigen Ansatz 16 zur Führung des Pumpenkolbens 10 besitzt. Das im Zylinderkopf 15 aufgenommene Ende des Pumpenkolbens 10 begrenzt dabei einen Pumpenarbeitsraum 17, der über ein in den Zylinderkopf integriertes Einlassventil 18 mit Kraftstoff befüllbar ist. Nach dem Verdichten wird der im Pumpenarbeitsraum 17 vorhandene Kraftstoff über ein Auslassventil 19 einem Hochdruckspeicher (nicht dargestellt) zugeführt.

Während das den Triebwerksraum 2 ausbildende Gehäuseteil 1 aus Kunststoff gefertigt ist, bestehen das Flanschbauteil 13 und der Zylinderkopf 15 vorliegend aus einem metallischen Werkstoff. Denn die Anforderungen hinsichtlich der mechanischen Festigkeit sind bei diesen Gehäuseteilen höher. Allerdings ist das Gehäuseteil 1 im Bereich der Führung des Stößelkörpers 5 ebenfalls einer erhöhten Belastung ausgesetzt, so dass die in der Zylinderbohrung 3 angeordnete Buchse 4, welche der Führung des Stößelkörpers 5 dient, vorliegend ebenfalls aus Metall gefertigt ist. Alternativ kann die Buchse 4 aber auch ganz oder teilweise aus Kunststoff gefertigt sein.

Da bei einer erfindungsgemäßen Hochdruckpumpe die Buchse 4 vom Kunststoff des Gehäuseteils 1 umspritzt oder umgossen ist, kann die Herstellung der Hochdruckpumpe vereinfacht und kostengünstiger gestaltet werden. Denn es entfällt der Arbeitsschritt des Einsetzens bzw. Einpressens der Buchse 4 in die Zylinderbohrung 3. Ferner ist keine Nachbearbeitung zur Beseitigung von Fertigungstoleranzen erforderlich, da eine genaue Positionierung der Buchse 4 in Bezug auf das Gehäuseteil 1 beim Umspritzen bzw. Umgießen vorgenommen wird.

Wie der einzigen Figur ferner zu entnehmen ist, sind im Gehäuseteil 1 der dargestellten Hochdruckpumpe beidseits der Buchse 4 Kanäle 7 ausgebildet, welche die Zylinderbohrung 3 mit dem Triebwerksraum 2 verbinden. Nach radial innen werden die Kanäle 7 von der Buchse 4 begrenzt, wobei jeweils ein oberhalb der Buchse 4 zu liegen kommender Kanalabschnitt zur Zylinderbohrung 3 hin geöffnet bleibt. Die Kanäle 7 dienen dem Ausgleich von Volumen- und Druckänderungen innerhalb der Zylinderbohrung 3, die durch die Hubbewegung der Stößelbaugruppe 6 und des Pumpenkolbens 10 verursacht werden. Zugleich ist die Buchse 4 im Bereich der Kanäle 7 von Kraftstoff umströmt, so dass ein Kraftstoffaustausch gewährleistet ist, der sich positiv auf die Kühlung der dynamisch belasteten Bauteile auswirkt.

## Patentansprüche

1. Hochdruckpumpe für ein Kraftstoffeinspritzsystem, insbesondere ein Common-Rail-Einspritzsystem, umfassend ein Gehäuseteil (1), das zumindest teilweise aus Kunststoff gefertigt ist und einen Triebwerksraum (2) ausbildet, wobei in den Triebwerksraum (2) eine Zylinderbohrung (3) mündet, in welcher eine Buchse (4) zur Führung eines Stößelkörpers (5) einer Stößelbaugruppe (6) aufgenommen ist, wobei die Buchse (4) von dem Kunststoff des Gehäuseteils (1) umspritzt oder umgossen ist,
**dadurch gekennzeichnet, dass** im Gehäuseteil (1) mindestens ein Kanal (7) ausgebildet ist, über den die Zylinderbohrung (3) mit dem Triebwerksraum (2) oder einer weiteren Zylinderbohrung (3) hydraulisch verbunden ist und dass der Kanal (7) unmittelbar angrenzend an die Buchse (4) im Gehäuseteil (1) ausgebildet ist und sich vorzugsweise über die gesamte Höhe der Buchse (4) erstreckt.

2. Hochdruckpumpe nach Anspruch 1,
**dadurch gekennzeichnet, dass** die Buchse (4) aus Metall und/oder Kunststoff gefertigt ist.

3. Hochdruckpumpe nach Anspruch 1 oder 2,
**dadurch gekennzeichnet, dass** mehrere Kanäle (7) im Gehäuseteil (1) ausgebildet sind, die in gleichem Winkelabstand zueinander um die Buchse (4) herum angeordnet sind.

4. Hochdruckpumpe nach einem der vorhergehenden Ansprüche,
**dadurch gekennzeichnet, dass** im Triebwerksraum (2) eine Antriebswelle (8) mit einem Nocken (9) oder Exzenter aufgenommen ist, an dem die Stößelbaugruppe (6) abgestützt ist, so dass über die Rotation der Antriebswelle (8) ein mit der Stößelbaugruppe (6) verbundener Pumpenkolben (10) in einer Hubbewegung antreibbar ist.

5. Verfahren zur Herstellung einer Hochdruckpumpe nach einem der vorhergehenden Ansprüche, bei dem die Buchse (4) zur Führung des Stößelkörpers (5) während eines Spritzgießprozesses zur Herstellung oder Fertigstellung des Gehäuseteils (1) mit Kunststoff umspritzt oder umgossen wird und der mindestens eine Kanal (7) ausgebildet wird, der die Zylinderbohrung (3) mit dem Triebwerksraum (2) oder einer weiteren Zylinderbohrung (3) hydraulisch verbindet.

6. Verfahren nach Anspruch 5,
**dadurch gekennzeichnet, dass** die Buchse (4) in eine Ausnehmung des Gehäuseteils (1) eingesetzt und mit Kunststoff umspritzt oder umgossen wird, so dass eine feste Verbindung der Buchse (4) mit dem Gehäuseteil (1) hergestellt wird.

7. Verfahren nach Anspruch 5 oder 6,
**dadurch gekennzeichnet, dass** die Buchse (4) vor dem Umspritzen oder Umgießen mit Kunststoff auf einem Werkzeug, insbesondere auf einem Schiebeelement, fixiert wird.

## Claims

1. High-pressure pump for a fuel injection system, in particular a common-rail injection system, comprising a housing part (1), which is manufactured at least partially from plastic and forms a drive mechanism chamber (2), wherein a cylinder bore (3) opens into the drive mechanism chamber (2), in which cylinder bore there is received a bushing (4) for guiding a tappet body (5) of a tappet assembly (6), wherein the bushing (4) is encased or encapsulated by the plastic of the housing part (1),
**characterized in that**, in the housing part (1), there is formed at least one channel (7) via which the cylinder bore (3) is hydraulically connected to the drive mechanism chamber (2) or to a further cylinder bore (3), and **in that** the channel (7) is formed so as to directly adjoin the bushing (4) in the housing part (1) and extends preferably over the entire height of the bushing (4).

2. High-pressure pump according to Claim 1,
**characterized in that** the bushing (4) is manufactured from metal and/or plastic.

3. High-pressure pump according to Claim 1 or 2,
**characterized in that** multiple channels (7) are formed in the housing part (1), which channels are arranged at uniform angular intervals with respect to one another around the bushing (4).

4. High-pressure pump according to any of the preceding claims,
**characterized in that**, in the drive mechanism chamber (2), there is accommodated a drive shaft (8) with a cam (9) or eccentric on which the plunger assembly (6) is supported, such that, by means of the rotation of the drive shaft (8), a pump piston (10) connected to the plunger assembly (6) can be driven in a reciprocating movement.

5. Method for producing a high-pressure pump according to any of the preceding claims, in which method the bushing (4) for guiding the plunger body (5) is encased or encapsulated with plastic during an injection-moulding process for producing or manufacturing the housing part (1), and the at least one channel (7) which hydraulically connects the cylinder bore (3) to the drive mechanism chamber (2) or to a further cylinder bore (3) is formed.

6. Method according to Claim 5,
**Characterized in that** the bushing (4) is inserted into a recess of the housing part (1) and is encased or encapsulated with plastic, such that a fixed connection of the bushing (4) to the housing part (1) is produced.

7. Method according to Claim 5 or 6,
**characterized in that** the bushing (4) is fixed to a tool, in particular to a slide element, before being encased or encapsulated with plastic.

## Revendications

1. Pompe à haute pression pour un système d'injection de carburant, en particulier un système d'injection à rampe commune, comprenant une partie de boîtier (1) qui est fabriquée au moins en partie en plastique et qui constitue un espace moteur (2), un alésage de cylindre (3) débouchant dans l'espace moteur (2), dans lequel alésage de cylindre est reçue une douille (4) pour guider un corps de poussoir (5) d'un module de poussoir (6), la douille (4) étant surmoulée ou enrobée par coulée par le plastique de la partie de boîtier (1),
**caractérisée en ce que** dans la partie de boîtier (1) est réalisé au moins un canal (7) par le biais duquel l'alésage de cylindre (3) est en liaison hydraulique avec l'espace moteur (2) ou avec un autre alésage de cylindre (3) et **en ce que** le canal (7) est réalisé directement à côté de la douille (4) dans la partie de boîtier (1) et s'étend de préférence sur toute la hauteur de la douille (4).

2. Pompe à haute pression selon la revendication 1,
**caractérisée en ce que** la douille (4) est fabriquée en métal et/ou en plastique.

3. Pompe à haute pression selon la revendication 1 ou 2,
**caractérisée en ce que** plusieurs canaux (7) sont réalisés dans la partie de boîtier (1), lesquels sont disposés autour de la douille (4) à intervalles angulaires identiques.

4. Pompe à haute pression selon l'une quelconque des revendications précédentes,
**caractérisée en ce que** dans l'espace moteur (2) est reçu un arbre d'entraînement (8) avec une came (9) ou un excentrique, sur lequel ou laquelle s'appuie le module de poussoir (6), de telle sorte qu'un piston de pompe (10) connecté au module de poussoir (6) puisse être entraîné en un mouvement de course par le biais de la rotation de l'arbre d'entraînement (8).

5. Procédé de fabrication d'une pompe à haute pression selon l'une quelconque des revendications précédentes, dans lequel la douille (4), pour guider le corps de poussoir (5) pendant un processus de moulage par injection pour fabriquer ou finir la partie de boîtier (1), est surmoulée ou enrobée par coulée avec du plastique et l'au moins un canal (7) est réalisé, lequel relie hydrauliquement l'alésage de cylindre (3) à l'espace moteur (2) ou à un autre alésage de cylindre (3).

6. Procédé selon la revendication 5,
**caractérisé en ce que** la douille (4) est insérée dans un évidement de la partie de boîtier (1) et est surmoulée ou enrobée par coulée avec du plastique, de telle sorte qu'une liaison fixe de la douille (4) avec la partie de boîtier (1) soit établie.

7. Procédé selon la revendication 5 ou 6,
**caractérisé en ce que** la douille (4), avant le surmoulage ou l'enrobage par coulée avec du plastique, est fixée sur un outil, en particulier sur un élément coulissant.
